# EUROPÄISCHE PATENTANMELDUNG

(11) **EP 2 853 315 A1**
(43) Veröffentlichungstag der Anmeldung: **01.04.2015**
(21) Anmeldenummer: 13186131.2
(22) Anmeldetag: 26.09.2013
(51) Int. Cl.: B21B 39/14

(54) **Vorrichtung zur Führung von Metallbändern mit Schleißkörpern**

(71) Anmelder: Siemens VAI Metals Technologies GmbH, 4031 Linz (AT)
(72) Erfinder: Moser, Friedrich, 4202 Hellmonsödt (AT); Grabner, Walter, 4501 Neuhofen (AT); Frauenhuber, Klaus, 4020 Linz (AT); Schiefer, Jürgen, 3350 Stadt Haag (AT)
(74) Vertreter: Maier, Daniel Oliver

(57) **Zusammenfassung**

Die Anmeldung betrifft eine Vorrichtung zur seitlichen Führung eines über eine Metallband-Fördervorrichtung laufenden Metallbandes umfassend zumindest ein Grundkörpermodul (7) mit Führungsebene (10) sowie zumindest einen Schleißkörper (12) mit Schleißfläche. Sie ist dadurch gekennzeichnet, dass zumindest ein Schleißkörper (12) um eine in einem Winkel zwischen 60° und 90° zur Führungsebene (10) stehende Drehachse verdrehbar ist.

Weiters betrifft sie ein Verfahren zur seitlichen Führung eines über eine Metallband-Fördervorrichtung laufenden Metallbandes mittels einer Vorrichtung zur seitlichen Führung des Metallbandes umfassend zumindest ein Grundkörpermodul (7) mit Führungsebene (10) sowie zumindest einen Schleißkörper (12) mit Schleißfläche, sowie gegebenenfalls zumindest eine Führungsrolle, welches dadurch gekennzeichnet, dass nach einer ersten Seitenführungsphase an zumindest einer Seite des Metallbandes mittels Grundkörpermodul (7), und gegebenenfalls zumindest einem Schleißkörper (12), in einer darauffolgenden zweiten Seitenführungsphase die seitliche Führung auf zumindest einer Seite des Metallbandes auf eine der folgenden Arten erfolgt:
- nur mittels Schleißkörpern,
- nur mittels Führungsrollen,

mittels Schleißkörpern und Führungsrollen.

## Beschreibung

### Gebiet der Technik

Die vorliegende Erfindung bezieht sich auf eine Vorrichtung zur seitlichen Führung eines über eine Metallband-Fördervorrichtung laufenden Metallbandes umfassend zumindest ein Grundkörpermodul mit Führungsebene sowie zumindest einen Schleißkörper mit Schleißfläche.

### Stand der Technik

Bei der Herstellung von Metallbändern werden diese mittels Metallband-Fördervorrichtungen, beispielsweise Rollgängen, zu Bearbeitungsmaschinen - beispielsweise Haspelvorrichtungen - geleitet, wo sie aufgewickelt werden. Dabei ist es notwendig, die Metallbänder einer seitlichen Führung zu unterwerfen. Speziell vor Beginn des Aufwickelns ist das erforderlich, um auf dem gewickelten Bund den Versatz der einzelnen Windungen so gering wie möglich zu halten um eine gleichmäßige Seitenflächen zu erreichen. Vorrichtungen zur seitlichen Führung werden beispielsweise Führungslineale oder Einlauflineale genannt. Die Kanten des laufenden Metallbandes, auf welche die Vorrichtungen zur seitlichen Führung einwirken, verursachen an den - auf den Führungslinealen beziehungsweise Einlauflinealen befestigten - Schleißleisten beziehungsweise deren Schleißflächen einen großen Verschleiß. Die mit hohen seitlichen Kräften geführten Bandkanten schneiden sich speziell bei dünneren Bändern unter Funkenflug über die komplette Bandlänge - welche über 2000 m lang sein kann - in diese Schleißleisten ein. Die Schleißflächen der Schleißleisten müssen abhängig vom Produktionsprogramm daher wöchentlich mehrmals erneuert werden.

Es ist bekannt, zur Verminderung des Aufwandes dabei nicht immer die gesamten Schleißleisten der Führungslineale auszutauschen, sondern beispielsweise durch Verschieben der Schleißleisten dem einschneidenden Band neue Führungsflächen auszusetzen; das ist beispielsweise in DE1427923 beschrieben. Nachteilig ist dabei, dass letztendlich immer die aufwendig und teuer herzustellenden Führungslineale ausgetauscht werden müssen. Außerdem besteht die Gefahr, dass bei Veränderung des Abstandes der Spalt zwischen den Rollgangsrollen und dem Führungslineal Ausmaße annimmt, die eine Fehlführung wie Einfädeln beziehungsweise ein Aufstauen des Metallbandes verursachen können.

In einer Abwandlung dieser Strategie ist in DE69408332T2 vorgeschlagen, aus den inneren, dem Metallband zugewandten Begrenzungsflächen der Führungslineale herausragende Bereiche vorzusehen, die zwecks Exposition neuer Bereiche zum Verschleiß verschoben werden können. Nachteilig ist dabei, dass beim Einfädeln des Anfanges eines Metallbandes die Gefahr besteht, dass sich - vor allen bei dünnen Bändern - die Kanten des Bandkopfes an den herausragenden Bereichen spießen können und das Metallband so beschädigt wird.
Um ein Einfädeln dünner Metallbänder zwischen den Rollgangsrollen zu vermeiden, werden üblicherweise die Achsabstände der Rollgangsrollen so gering wie möglich gehalten, weshalb die herausragenden Bereiche sehr schmal und damit die Führungslängen der einzelnen herausragenden Bereiche sehr kurz sind. Zwischentische, welche den Rollgangsrollenabstand und die Führungslänge vergrößern würden, werden meist vermieden, um das Einfädeln des Bandkopfes zu vermeiden und fertig gewalzte Bandunterseite nicht zu beschädigen.

Eine weitere bekannte Maßnahme zur Vermeidung von eingeschnittenen Rillen sieht vor, um senkrecht zur Laufrichtung des Metallbandes stehende Achsen drehbare Rollen aus den inneren, dem Metallband zugewandten Begrenzungsflächen der Führungslineale herausragen zu lassen. Das Abrollen an solchen Führungsrollen vermindert ihren Verschleiß und lässt keine durchgehenden Rillen entstehen. Allerdings wächst bei Verwendung solcher Rollen zur seitlichen Führung mit dünner werdenden Metallbändern die Gefahr, dass deren Ränder durch die Führungsrollen beschädigt werden; daher ist der Einsatz solcher Führungslineale nur für begrenzte Metallband-Dicken möglich. Außerdem können sich auch hier Kanten des Bandkopfes an den herausragenden Führungsrollen spießen.

### Zusammenfassung der Erfindung

### Technische Aufgabe

Es ist die Aufgabe der vorliegenden Erfindung, eine Vorrichtung und ein Verfahren zum Betrieb der Vorrichtung vorzustellen, welches den Aufwand zum Austausch verschlissener Teile reduziert und für alle Metallband-Dicken geeignet ist, ohne die genannten Nachteile aufzuweisen.

### Technische Lösung

Diese Aufgabe wird gelöst durch eine
Vorrichtung zur seitlichen Führung eines über eine Metallband-Fördervorrichtung laufenden Metallbandes umfassend
zumindest ein Grundkörpermodul mit Führungsebene
sowie
zumindest einen Schleißkörper mit Schleißfläche,
dadurch gekennzeichnet, dass
zumindest ein Schleißkörper
um eine in einem Winkel zwischen 60° und 90°, bevorzugt im Wesentlichen senkrecht, zur Führungsebene stehende Drehachse verdrehbar ist.

Bevorzugt sind alle Schleißkörper so ausgeführt.

Die Metallband-Fördervorrichtung ist beispielsweise ein Rollgang, beispielsweise ein Rollgang einer Bandhaspelanlage.

Das Metallband ist beispielsweise ein Stahlband oder ein Aluminiumband.

Das Grundkörpermodul mit Führungsebene ist beispielsweise ein sogenanntes Führungslineal oder Einlauflineal, das eine zur Führung des Metallbandes geeignete Fläche, die Führungsebene, aufweist.. Sie kann beispielsweise von einer - oder mehreren - auf einem Stützkörper befestigten Verschleißplatte(n) gebildet sein; Stützkörper und Verschleißplatte(n) zusammen bilden dann das Grundkörpermodul. Die Vorrichtung zur seitlichen Führung kann ein Grundkörpermodul umfassen oder mehrere Grundkörpermodule. Beispielsweise zwei Grundkörpermodule, zur Führung an einer Seite des Metallbandes jeweils eines.

Die Führungsebene dient zur seitlichen Führung des Metallbandes mittels Kontakt mit den Seiten des Metallbandes. Sie begrenzt die Bewegungsfreiheit des Metallbandes in ihre Richtung, wodurch das Metallband seitlich geführt wird.

Neben dem Grundkörpermodul umfasst die Vorrichtung zur seitlichen Führung auch zusätzlich zumindest einen Schleißkörper mit Schleißfläche. Der Schleißkörper ist ein anderes Bauteil als das Grundkörpermodul, kann aber in das Grundkörpermodul eingesetzt beziehungsweise an ihm befestigt sein.
Der Schleißkörper besitzt zumindest eine Schleißfläche, die bei Führung des Metallbandes dem Metallband zugewendet ist und durch Kontakt mit dem Metallband im Zuge der seitlichen Führung des Metallbandes verschleißt.
Das Metallband schneidet sich in den Schleißkörper ein - beispielsweise bei einem Stahl-Warmband, welches mit einer Temperatur von etwa 600°C und einer Geschwindigkeit von circa 60 km/h geführt werden muss -, was grundsätzlich ein gewünschter Effekt ist, denn die eingeschnittenen Konturen verstärken den Führungseffekt für das Metallband. Nach einer Variante kann das Material der Schleißkörper bezüglich seiner Härte so ausgewählt werden, dass einerseits das Einschneiden von die Führung verbessernden Konturen gefördert, und andererseits die Austauschintervalle in akzeptablem Ausmaß gehalten werden. Der Schleißkörper kann auch von vornherein Führungskonturen zur Führung des Metallbandes aufweisen, welche durch das Einschneiden des Metallbandes während des Betriebes noch vertieft werden.

### Vorteilhafte Wirkungen der Erfindung

Erfindungsgemäß ist zumindest ein Schleißkörper um eine in einem Winkel zwischen 60° und 90°, bevorzugt im Wesentlichen senkrecht, zur Führungsebene stehende Drehachse Führungsebene stehende Drehachse verdrehbar. Dabei sind die Grenzen dieses Bereiches mit umfasst.
Wenn der Verschleiß eines Bereiches der Schleißfläche des Schleißkörpers ein akzeptables Ausmaß übersteigt, kann der Schleißkörper um die Drehachse verdreht werden, wodurch ein noch unverbrauchter Bereich der Kante des Metallbandes zugewendet und durch sie verschlissen wird. Durch mehrfaches Verdrehen kann die Notwendigkeit zum Austausch der Schleißfläche beziehungsweise des Schleißkörpers verzögert werden, da immer neue, noch nicht verschlissene Bereiche der Kante des Metallbandes zugewendet werden.

Unter im Wesentlichen senkrecht ist zu verstehen, dass die Drehachse senkrecht stehen oder bis zu 5°, bevorzugt bis zu 2° von der Senkrechten abweichen kann.

Bevorzugt ist der Schleißkörper bezüglich seiner Drehachse drehsymmetrisch, besonders bevorzugt rotationssymmetrisch.
Das hat bei drehsymmetrischen Schieißkörpern den Vorteil, dass bei Drehung um 360/n Grad - wobei n die Zähligkeit der Drehsymmetrie ist - das Ausmaß der seitlichen Führung durch den Schleißkörper -im Sinne von Kontakt zwischen Metallband und Schleißfläche - unbeeinflusst davon bleibt, ob und wie oft der Schleißkörper ausgehend von einer Ausgangsposition um 360/n Grad verdreht wurde - die Länge, über die geführt wird - die Führungslänge - bleibt immer gleich.
Bei rotationssymmetrischen Schieißkörpern gilt das entsprechend, sogar unabhängig vom Drehwinkel.

Ganz besonders bevorzugt ist der Schleißkörper eine runde Scheibe, deren Grundfläche die Schleißfläche des Schleißkörpers bildet, und die um eine Drehachse senkrecht zu ihrer Schleißfläche verdrehbar ist, wobei die Drehachse im Mittelpunkt der runden Scheibe liegt. Der Schleißkörper ist in diesem Fall rotationssymmetrisch bezüglich der Drehachse. Auf diese Weise wird das Metallband unabhängig davon, in welcher Drehposition sich der Schleißkörper befindet - das heißt also, unabhängig davon, um wie viel Grad er ausgehend von einer Ausgangsposition verdreht wurde -von der Schleißfläche immer über eine gleiche Länge geführt. Das Ausmaß der seitlichen Führung durch den Schleißkörper im Sinne von Kontakt zwischen Metallband und Schleißfläche bleibt also im Wesentlichen unbeeinflusst davon, wie sehr der Schleißkörper ausgehend von einer Ausgangsposition verdreht wurde. Selbstverständlich kann die Länge, über die das Metallband von der Schleißfläche geführt wird, aufgrund anderer Faktoren leicht variieren - beispielsweise kann sie je nachdem, ob das Metallband in vorhandene Einschnitte in der Schleißfläche gerät und ihm dadurch eine leichte Änderung der Laufrichtung aufgezwungen wird, leicht variieren.
Der Schleißkörper kann auch andere Formen haben als eine runde Scheibe zu sein, beispielsweise eine vieleckige Scheibe - beispielsweise eine sechseckige Scheibe.

Nach einer bevorzugten Ausführungsform ist zumindest ein Schleißkörper in einer Ausnehmung des zumindest einen Grundkörpermodules anordenbar. Wenn der zumindest eine Schleißkörper in einer Ausnehmung des zumindest einen Grundkörpermodules angeordnet ist, ist es möglich, eine gleichzeitige Führung des Metallbandes durch das Grundkörpermodul und den Schleißkörper vorzunehmen - beispielsweise wenn die Schleißfläche des Schleißkörpers nicht über die Führungsebene des Grundkörpermoduls hinausragt, sondern zumindest teilweise in ihr liegt. Oder wenn die Schleißfläche des Schleißkörpers nicht über die Führungsebene des Grundkörpermoduls herausragt und nicht in ihr liegt, sondern vom Metallband weiter entfernt ist als die Führungsebene des Grundkörpermoduls - und zwar dann, wenn das Metallband sich so weit in das Grundkörpermodul einschneidet, dass es auch mit der Schleißfläche des Schleißkörpers in Kontakt kommt und dadurch geführt wird.

Bevorzugt ist die Ausnehmung rund. Das ermöglicht einfaches Verdrehen eines in dieser Ausnehmung angeordneten Schleißkörpers, wenn dieser bezüglich seiner Drehachse drehsymmetrisch oder rotationssymmetrisch ist.
Wenn die Ausnehmung nicht vollständig vom Grundkörpermodul umschlossen ist, folgt in dieser Ausführungsform der Rand der Ausnehmung im Grundkörpermodul einem Teil eines Kreises.
Die Ausnehmung kann auch andere Formen haben.

Bevorzugtermaßen ist der Schleißkörper - und gegebenenfalls die die Ausnehmung - so angeordnet, dass der unter die Rollgangsoberkante eintauchende Teil möglichst groß ist. Das Metallband läuft im wesentlichen entlang der Rollgangsoberkante; je größer der Teil des Schleißkörpers - speziell einer rotationssymmetrischen Schleißkörpers, und ganz besonders einer runden Scheibe als Schleißkörper - , der unter die Rollgangsoberkante eintaucht, ist, desto größer ist die vom Schleißkörper dem Metallband zur Führung dargebotene Länge, was eine bessere Führung bewirkt.
Im Falle eines runden Schleißkörpers und einem Rollgang mit Rollgangrollen als Metallband-Fördervorrichtung ist es daher bevorzugt, dass die Drehachse über der Mitte zwischen den Drehachsen der Rollgangsrollen angeordnet ist. Dann ist die für den betreffenden Schleißkörper in dem betreffenden Rollgang die Realisierung einer maximalen Führungslänge möglich, denn in so einem Fall kann der Schleißkörper tiefer in den Zwischenraum zwischen den Rollgangsrollen eintauchen als wenn seine Drehachse bezüglich der Mitte zwischen den Rollgangsrollen seitlich versetzt wäre.

Besonders bevorzugt ist eine Ausführungsform, in der in einer runden Ausnehmung der Schleißkörper als runde Scheibe, deren Grundfläche die Schleißfläche des Schleißkörpers bildet, und die um eine Drehachse senkrecht zu ihrer Schleißfläche verdrehbar ist, wobei die Drehachse im Mittelpunkt der runden Scheibe liegt, ausgeführt ist, wobei bevorzugt der Schleißkörper passgenau - selbstverständlich mit geringem Spalt, um eine Drehbewegung zu ermöglichen - in der Ausnehmung angeordnet ist. Dann besteht nur eine geringe Gefahr, dass Kanten des Bandkopfes sich an Spalten zwischen Schleißkörper und Führungsebene spießen, und das Verdrehen des Schleißkörpers lässt sich ohne Notwendigkeit zusätzlicher Bewegungen des Schleißkörpers bewerkstelligen. Bei einem als Vieleck-Scheibe ausgebildeten Schleißkörper in einer passgenauen Ausnehmung wäre beispielsweise ein Verdrehen des Schleißkörpers nur möglich, nachdem der Schleißkörper aus der Führungsebene herausbewegt wird, nach dem Verdrehen müsste er wieder in die Führungsebene hineinbewegt werden. Das kostet Zeit und erfordert geeignete Antriebsaggregate. Von Vorteil ist bei einer Vieleck-Scheibe in einer passgenauen Ausnehmung, dass praktisch eine Sicherung gegen ein unbeabsichtigtes Verdrehen des Schleißkörpers besteht.
Wenn die Ausnehmung ein Verdrehen ohne solche Herausbewegen/Hineinbewegen ermöglichen soll, muss zwischen dem Rand der Ausnehmung und der Vieleck-Scheibe ein genügend großer Spalt vorhanden sein. Das hat den Nachteil, dass Ecken eines Bandkopfes sich an solchen Spalten spießen können.

Bevorzugterweise umfasst die erfindungsgemäße Vorrichtung zumindest einen Schleißkörper, der bezüglich des Abstandes seiner Schleißfläche von der Führungsebene des Grundkörpermoduls verstellbar ist. Damit kann der Schleißkörper gegenüber dem Grundkörpermodul bezüglich Abstand zu einem zu führenden Metallband in verschiedene Positionen eingestellt werden.

In einer sogenannten Führungsposition liegt zumindest ein Teil des Schleißkörpers außerhalb der Führungsebene des Grundkörpermoduls, und zwar in Richtung zu führende Kante des Metallbandes. Er befindet sich also näher am zu führenden Metallband als das Grundkörpermodul; dann wird die seitliche Führung des Metallbandes in erster Linie von diesem Teil des Schleißkörpers beziehungsweise seiner Schleißfläche durchgeführt, und nicht von der Führungsebene des Grundkörpermoduls. Auf diese Weise wird das teuer und aufwendig zu fertigende Grundkörpermodul erheblich weniger stark verschlissen, es unterliegt abgesehen vom Einlauf des Bandkopfes nahezu keinem Verschleiß.

Der Schleißkörper kann beispielsweise dadurch verstellt werden, dass er aus der Führungsebene durch eine Bewegung senkrecht zur Führungsebene hinausgeschoben wird - mittels entsprechender Verstellvorrichtungen. Wenn er senkrecht verschoben wird, liegt in der Führungsposition die gesamte Schleißfläche außerhalb der Führungsebene, und alle Punkte der Schleißfläche haben den gleichen Abstand zur Führungsebene, was einen gleichmäßigen Verschleiß durch das Metallband begünstigt.
Ein senkrecht zur Führungsebene erfolgendes Verschieben ist beispielsweise dann besonders bevorzugt, wenn es sich bei dem Schleißkörper um eine runde Scheibe handelt, deren Grundfläche die Schleißfläche des Schleißkörpers bildet, und die um eine Drehachse senkrecht zu ihrer Schleißfläche verdrehbar ist, wobei die Drehachse im Mittelpunkt der runden Scheibe liegt. Dabei erfolgt das Verschieben in Richtung der Drehachse, welche auch senkrecht zur Führungsebene steht. Eine derartige Ausführungsform ist besonders einfach zu bauen.

Der Schleißkörper kann auch dadurch verstellt werden, indem er um eine Achse gekippt wird, wobei diese Achse in der Führungsebene oder außerhalb der Führungsebene liegen kann. In so einem Fall kann ein Teil des Schleißkörpers und seiner Schleißfläche außerhalb der Führungsebene des Grundkörpermoduls in Richtung zu führende Kante des Metallbandes liegen, und andere Teile in der Führungsebene beziehungsweise außerhalb der Führungsebene auf der vom zu führenden Metallband abgewandten Seite der Führungsebene. In Führungsposition kann der Schleißkörper in diesem Fall um eine Drehachse verdrehbar sein, die beispielsweise zwar senkrecht auf seiner Schleißfläche steht, aber nicht senkrecht auf der Führungsebene.

Vorzugsweise sind die Schleißkörper austauschbar, so dass bei übermäßigem Verschleiß dieser Bauteile einfach ersetzt werden kann. Ein aufwendigerer Austausch der Grundkörpermodule -beziehungsweise von Teilen der Grundkörpermodule wie beispielsweise Verschleißplatten - ist seltener notwendig. Das erspart Aufwand und Kosten bei der Instandhaltung der Vorrichtung zur seitlichen Führung.
Die Schleißkörper können beispielsweise in die Führungsposition - in welcher sie die alleinige Bandführung übernehmen - eingestellt werden, sobald der Bandkopf des Metallbandes die Vorrichtung zur seitlichen Führung passiert hat, denn dann besteht keine Gefahr mehr, dass seine Ecken sich spießen. Der Verschleiß des teuren Grundkörpermoduls wird dann erheblich vermindert, stattdessen verschleißt erfindungsgemäß der günstig herstellbare Schleißkörper.

Beim Einlauf des Bandkopfes würde bei Schieißkörpern in Führungsposition die Gefahr bestehen, dass sich die Ecken des Bandkopfes an diesen Schieißkörpern spießen. Für so eine Phase können die Schleißkörper so verstellt werden - beispielsweise durch Einfahren in Ausnehmungen des Grundkörpermoduls - dass sie nicht aus der Führungsebene hervorragen und daher keine Gefahr besteht, dass ein Bandkopf seine Ecken an Erhebungen aus der Führungsebene spießen kann.
In so einer sogenannten Grundkörperposition kann der Schleißkörper gegebenenfalls zusammen mit der Führungsebene des Grundkörpermoduls die seitliche Führung des Metallbandes übernehmen. Das Metallband wird in diesem Fall sowohl die Führungsebene des Grundkörpermoduls als auch die Schleißfläche des Schleißkörpers verschleißen.

Nach einer bevorzugten Ausführungsform ist zumindest ein Schleißkörper unabhängig von anderen Schieißkörpern bezüglich des Abstandes seiner Schleißfläche von der Führungsebene des Grundkörpermoduls verstellbar. Dadurch ist es möglich, die Zahl der seitliche Führung gebenden Schleißkörper zu variieren, beispielsweise je nach Anforderungen des geführten Metallbandes. Damit kann der Verschleiß nicht unbedingt benötigter Schleißkörper vermindert und damit der notwendige Instandhaltungsaufwand um ein vielfaches minimiert werden.
Bevorzugt sind alle Schleißkörper so ausgeführt.

Nach einer anderen Variante sind alle Schleißkörper im Verbund miteinander bezüglich des Abstandes ihrer Schleißfläche von der Führungsebene des Grundkörpermoduls verstellbar. Das macht die Bedienung einfacher und erfordert weniger baulichen Aufwand gegenüber einer Einstellbarkeit unabhängig voneinander.

Bevorzugt ist der zumindest eine Schleißkörper mit Schleißfläche,
welcher bezüglich des Abstandes seiner Schleißfläche von der Führungsebene des Grundkörpermoduls verstellbar ist, während des Bandlaufes einstellbar.

Nach einer bevorzugten Ausführungsform weist die Vorrichtung zur seitlichen Führung eines über eine Metallband-Fördervorrichtung laufenden Metallbandes zumindest eine Führungsrolle auf, die zumindest in
- eine Parkposition
   und
- eine Führungsposition
   einstellbar ist.

In der sogenannten Führungsposition ist die Führungsrolle geeignet, das über die Metallband-Fördervorrichtung laufende Metallband seitlich zu führen. In der sogenannten Parkposition ist sie nicht dazu geeignet - dann wird das Metallband durch Schleißkörper geführt.

Nach einer Ausführungsform ist die Führungsrolle auf einem Schleißkörper befestigt; bevorzugt ist sie dabei durch Verdrehen des Schleißkörpers in Parkposition oder Führungsposition einstellbar.

Nach einer bevorzugten Ausführungsform ist in der Führungsposition die Rollenfläche der Führungsrolle durch eine Öffnung der Schleißfläche eines Schleißkörpers geführt und ragt zumindest teilweise aus dieser Schleißfläche hervor.

Nach einer Variante liegt dabei in der Parkposition die Rollenfläche der Führungsrolle von der Kante eines zu führenden Metallbandes in Richtung Schleißfläche gesehen jenseits der Schleißfläche. Wenn die Rollenoberfläche der Führungsrolle in Richtung der Schleißfläche gesehen jenseits der Schleißfläche - anders ausgedrückt unterhalb der Schleißfläche - liegt, trägt sie nicht zur seitlichen Führung bei.
In der Führungsposition ragt die Rollenfläche der Führungsrolle zumindest teilweise aus der Schleißfläche hervor - von der Schleißfläche in Richtung von der Führungsebene des Grundkörpermoduls weg gesehen, oder anders ausgedrückt zur Kante eines zu führenden Metallbandes hin gesehen. Das Metallband kommt dann in erster Linie in Kontakt mit den Führungsrollen und wird in erster Linie durch sie geführt statt durch die Schleißfläche.
Dabei liegt die Drehachse der Führungsrollen bevorzugt so, dass die Führungsrollen durch Kontakt mit dem Metallband in Drehbewegung versetzt werden. Das sorgt für einen geringen Verschleiß der Führungsrollen, da zumindest ein Teil der vom Metallband beim Kontakt auf die Führungsrolle übertragenen Energie in eine Drehbewegung der Rollen umgesetzt wird, statt zu Verschleißerscheinungen beizutragen. Bevorzugt steht dabei die Drehachse der Führungsrolle im Wesentlichen senkrecht zur Laufrichtung des Metallbandes. Die Führungsrolle kann dabei beispielsweise durch Verschieben oder Ausklappen beziehungsweise Einklappen oder Verdrehen aus der Parkposition in die Führungsposition oder zurück eingestellt werden.

Nach einer anderen Variante ragt dabei die Rollenfläche der Führungsrolle sowohl in der Parkposition als auch in der Führungsposition von der Schleißfläche in Richtung Metallband gesehen zumindest teilweise aus der Schleißfläche hervor.
Durch Verdrehen des Schleißkörpers wird die Position der Öffnung der Schleißfläche und der aus dieser Öffnung hervorragenden Führungsrolle geändert. Entsprechend kann durch Verdrehen des Schleißkörpers in eine Position, in der ein zu führendes Metallband mit der Führungsrolle in Kontakt kommen und dadurch geführt werden kann, die Führungsposition eingestellt werden. Zwischen Führung mittels Schieißkörpern und Führung mittels Führungsrollen kann also einfach gewählt werden.
In Führungsposition liegt die Drehachse der Führungsrollen bevorzugt so, dass die Führungsrollen durch Kontakt mit dem Metallband in Drehbewegung versetzt werden. Das sorgt für einen geringen Verschleiß der Führungsrollen, da zumindest ein Teil der vom Metallband beim Kontakt auf die Führungsrolle übertragenen Energie in eine Drehbewegung der Rollen umgesetzt wird, statt zu Verschleißerscheinungen beizutragen. Bevorzugt steht dabei die Drehachse der Führungsrolle im Wesentlichen senkrecht zur Laufrichtung des Metallbandes.
In der Parkposition ist der Schleißkörper beziehungsweise die Öffnung in der Schleißfläche so positioniert, dass die aus der Schleißfläche hervorragende Führungsrolle nicht mit dem zu führenden Metallband in Kontakt kommt - die Führung des Metallbandes erfolgt durch den Schleißkörper.

Entsprechend kann in der erfindungsgemäßen Vorrichtung durch Einstellung der Führungsrolle in Führungsposition bei Bedarf der Vorteil einer seitlichen Führung durch Führungsrollen genutzt werden, und wenn das nicht mehr gewünscht oder notwendig ist - beispielsweise bei dünnen Metallbändern mit Dicken bis 5 mm -, durch Einstellung der Führungsrolle in die Parkposition die seitliche Führung wieder von den Schleißflächen geleistet werden.

Das Vorsehen derartiger Führungsrollen hat also den Vorteil, dass je nach Dicke des zu führenden Metallbandes zwischen Führung mittels Führungsrollen und Führung mittels Schieißkörpern gewählt werden kann. Oder es kann je nachdem, ob Gefahr besteht, Ecken des Bandkopfes zu spießen oder Kanten des Metallbandes zu beschädigen, zwischen Führung mittels Führungsrollen und Führung mittels Schieißkörpern gewählt werden.
Beispielsweise ist bei dicken Metallbändern - beispielsweise mit Dicken über 5mm - die Gefahr, dass die Bandkanten des Bandkopfes durch hervorstehende Rollen beschädigt werden sehr gering oder gar nicht gegeben. Bei dicken Metallbändern wird man daher die Führungsrolle noch vor dem Einlaufen des Metallbandes in Führungsposition bringen. Ebenso ist eine Kombination aus Führung des Metallbandes mit Führungsrollen und den Führungsrollen vor- oder nachgelagerten Schieißkörpern möglich.

Nach einer Ausführungsform ist zumindest ein Schleißkörper um eine Schwenkachse verschwenkbar.
Bevorzugt ist er zumindest teilweise aus der Führungsebene heraus versschwenkbar. Bevorzugt liegt die Schwenkachse im Wesentlichen waagerecht. Unter im Wesentlichen waagerecht ist zu verstehen, dass die Drehachse senkrecht stehen oder bis zu 5°, bevorzugt bis zu 2° von der Senkrechten abweichen kann.
Ein zu führendes Metallband hat die Tendenz, sich abschnittsweise aufzuwölben. Dadurch kann es im Betrieb einer Metallband-Fördervorrichtung wie beispielsweise einem Rollgang dazu kommen, dass die Kanten des Metallbandes entlang der Seitenführungen von einem Rollgang aus gesehen vertikal nach oben wandern. Wenn ein Schleißkörper um eine Schwenkachse so verschwenkt wird, dass er nach dem Verschwenken oberhalb des Metallbandes zumindest teilweise aus der Führungsebene heraus ragt, dann kann er nach Kontakt mit dem Metallband eine weitere Wanderung der Bandkante nach oben unterbinden.
Wenn es gewünscht sein sollte, ein Metallband zum Wandern nach oben zu zwingen, kann der Schleißkörper so verschwenkt werden, dass er nach dem Verschwenken unterhalb des Metallbandes zumindest teilweise aus der Führungsebene herausragt.

Wenn ein Schleißkörper bezüglich des Abstandes seiner Schleißfläche von der Führungsebene des Grundkörpermoduls verstellbar ist, kann er auch dann um eine Schwenkachse verschwenkbar sein, wenn er sich außerhalb der Führungsebene befindet. Bevorzugt steht die Schwenkachse im Wesentlichen senkrecht zu der Drehachse, besonders bevorzugt schneiden sich die Schwenkachse und die Drehachse.
Bevorzugt ist die Schwenkachse im Wesentlichen waagerecht.

Ein weiterer Gegenstand der vorliegenden Anmeldung ist ein
Verfahren zur seitlichen Führung eines über eine Metallband-Fördervorrichtung laufenden Metallbandes mittels einer Vorrichtung zur seitlichen Führung des Metallbandes umfassend zumindest ein Grundkörpermodul mit Führungsebene sowie zumindest einen Schleißkörper mit Schleißfläche,
sowie gegebenenfalls zumindest eine Führungsrolle,
dadurch gekennzeichnet, dass
nach einer ersten Seitenführungsphase an zumindest einer Seite des Metallbandes mittels Grundkörpermodul, und gegebenenfalls zumindest einem Schleißkörper,
in einer darauffolgenden zweiten Seitenführungsphase die seitliche Führung auf zumindest einer Seite des Metallbandes
auf eine der folgenden Arten erfolgt:
- nur mittels Schleißkörpern,
- nur mittels Führungsrollen,
- mittels Schieißkörpern und Führungsrollen.

Dabei können bei seitlicher Führung in der zweiten Seitenführungsphase nur mittels Schieißkörpern ein Schleißkörper oder mehrere Schleißkörper seitlich führen.
Dabei können bei seitlicher Führung in der zweiten Seitenführungsphase nur mittels Führungsrollen eine Führungsrolle oder mehrere Führungsrollen seitlich führen.
Dabei können bei seitlicher Führung in der zweiten Seitenführungsphase mittels Schieißkörpern und Führungsrollen ein Schleißkörper oder mehrere Schleißkörper und eine Führungsrolle oder mehrere Führungsrollen seitlich führen.

Eine erste Phase der seitlichen Führung wird hier erste Seitenführungsphase genannt. Eine zweite Phase der seitlichen Führung wird hier zweite Seitenführungsphase genannt.

Wie vorab beschrieben, gibt es Phasen der seitlichen Führung für ein zu führendes Metallband, in denen es vorteilhaft ist, ein Metallband mittels der Führungsebene zu führen, ohne dass aus dieser Erhebungen herausragen - beispielsweise beim Einlauf des Bandkopfes. Das verursacht Verschleiß an der Führungsebene. In so einer Phase kann gegebenenfalls auch ein Schleißkörper in Grundkörperposition - also in einer Position, in der er keine Erhebung aus der Führungsebene bildet - zusammen mit der Führungsebene des Grundkörpermoduls die seitliche Führung des Metallbandes übernehmen. Das Metallband wird in diesem Fall sowohl die Führungsebene des Grundkörpermoduls als auch die Schleißfläche des Schleißkörpers verschleißen.

Wenn die Notwendigkeit einer solchen seitlichen Führung für das betreffende Metallband vorüber ist - beispielsweise wenn der Bandkopf den Bereich der erfindungsgemäßen Vorrichtung verlassen hat -, wird erfindungsgemäß Verschleiß der Führungsebene vermieden, indem die Führung für den Großteil des Metallbandes nur noch mittels Schleißkörper erfolgt.
Das kann beispielsweise mit der erfindungsgemäßen Vorrichtung mit zumindest einem Schleißkörper, der bezüglich des Abstandes seiner Schleißfläche von der Führungsebene des Grundkörpermoduls verstellbar ist, erreicht werden. Damit kann der Abstand des Schleißkörpers zu dem zu führenden Metallband in Position eingestellt werden, in der er dem Metallband näher ist als das Grundkörpermodul - die Führungsposition.
Die Schleißkörper können beispielsweise in die Führungsposition - in welcher sie die alleinige Bandführung übernehmen - eingestellt werden, sobald der Bandkopf des Metallbandes die Vorrichtung zur seitlichen Führung passiert hat, denn dann besteht keine Gefahr mehr, dass seine Ecken sich spießen. Der Verschleiß des Grundkörpermoduls wird dann für den Großteil der Bandlänge erheblich vermindert.

Bevorzugt wird nach der ersten Seitenführungsphase zumindest ein Schleißkörper und/oder das zumindest eine Grundkörpermodul in eine Position verstellt, in der die Schleißfläche des Schleißkörpers außerhalb der Führungsebene liegt.
Es kann beispielsweise ein Schleißkörper, dessen Schleißfläche während der ersten Seitenführungsphase innerhalb der Führungsebene liegt, weiter in Richtung zu führendes Metallband bewegt werden. Oder es kann das Führungsmoduls weiter in Richtung vom zu führenden Metallband weg bewegt werden, so dass der Schleißkörper, der in seiner ursprünglichen Position verbleibt, sich näher beim Metallband befindet als das Führungsmodul.

Nach einer bevorzugten Ausführungsform erfolgt die seitliche Führung des Metallbandes in der ersten Seitenführungsphase und/oder der zweiten Seitenführungsphase bei zumindest einem Schleißkörper mittels zumindest einer Führungsrolle. Wie vorab beschrieben, ist es bisweilen vorteilhaft, eine Führungsfunktion von Führungsrollen übernehmen zu lassen.

Nach einer bevorzugten Ausführungsform verläuft das erfindungsgemäße Verfahren so, dass während der zweiten Seitenführungsphase die seitliche Führung auf zumindest einer Seite des Metallbandes mittels mehrerer Schleißkörper erfolgt, wobei während der zweiten Seitenführungsphase zumindest ein Schleißkörper unter Verlust des Kontaktes seiner Schleißfläche mit dem Metallband vom Metallband weg verstellt wird,
dann dieser Schleißkörper um eine senkrecht auf seiner Schleißfläche stehende Drehachse gedreht wird,
und dann dieser Schleißkörper wieder unter Aufbau von Kontakt seiner Schleißfläche mit dem Metallband zum Metallband hin verstellt wird.
Dadurch ist es möglich, während des Bandlaufes auf verschleißbedingten Bedarf nach Verstärkung der herrschenden Führungsfunktion reagieren zu können. Verschlissene Schleißkörper können während dem Bandlauf in Positionen verdreht werden, in denen noch unverschlissene Bereiche ihrer Schleißfläche dem Metallband exponiert werden.

Nach einer bevorzugten Ausführungsform wird auch zumindest ein Schleißkörper um eine Schwenkachse verschwenkt.
Bevorzugt wird er zumindest teilweise aus der Führungsebene heraus versschwenkt, wobei er dann oberhalb oder unterhalb des Metallbandes aus der Führungsebene herausragt.

Vorrichtung und Verfahren gemäß der Erfindung erlauben es, den Wartungsaufwand im Vergleich zu herkömmlichen Vorrichtungen deutlich zu vermindern. Es wird der Zeitaufwand für den Austausch verschlissener Teile vermindert, da durch das mehrfache Exponieren noch unverschlissener Bereiche der Schleißfläche eines Schleißkörpers zum Metallband die Schleißkörper seltener als herkömmliche Schleißleisten ausgetauscht werden müssen. Der Austausch kann im Zuge anderer Wartungsstillstände erfolgen, Produktionsausfall infolge eines kurzen Wartungsintervalls für Schleißflächen kann so vermieden werden. Es wird auch der Kostenaufwand für den Austausch von Schleißkörpern gering gehalten, das die Schleißkörper einfach und billig gefertigt werden können.

### Kurze Beschreibung der Zeichnungen

Nachfolgend wird die vorliegende Erfindung anhand mehrerer schematischer Figuren beispielhaft beschrieben.
Figur 1 zeigt schematisch eine herkömmliche Vorrichtung zur seitlichen Führung eines über einen Rollgang laufenden Metallbandes.
Figur 2 zeigt Teil einer Schleißleiste eines Einlauflineals einer bekannten Vorrichtung zur seitlichen Führung eines über einen Rollgang laufenden Metallbandes.
Figur 3 zeigt einen Ausschnitt einer erfindungsgemäßen Vorrichtung zur seitlichen Führung eines über einen Rollgang laufenden Metallbandes.
Figur 4 zeigt eine Vorrichtung wie in Figur 3 aufgeschnitten
Figur 5 zeigt für eine erfindungsgemäße Vorrichtung in Ausnehmungen des Grundkörpermoduls angeordnete Schleißkörper.
Figur 6 zeigt eine Ansicht entlang des Schnittes B-B aus Figur 5.
Figur 7 zeigt eine erfindungsgemäße Vorrichtung mit Führungsrollen in Parkposition.
Figur 8 zeigt eine Ansicht entlang des Schnittes A-A aus Figur 7.
Figur 9 zeigt eine erfindungsgemäße Vorrichtung mit Führungsrollen in Führungsposition.
Figur 10 zeigt eine Ansicht entlang des Schnittes C-C aus Figur 9.
Figur 11 zeigt eine zu Figur 6 weitgehend analoge Figur mit bezüglich Abstand zur Führungsebene verstellter Schleißfläche.
Figur 12 zeigt eine zu Figur 6 weitgehend analoge Figur mit verschwenktem Schleißkörper.

### Beschreibung der Ausführungsformen

### Beispiele

Figur 1 zeigt schematisch eine herkömmliche Vorrichtung 1 zur seitlichen Führung eines über einen Rollgang laufenden Metallbandes 2 seitlich von oben. Das Metallband 2 läuft in Pfeilrichtung in Richtung Treiber 3 einer Haspelanlage. Es wird mittels der Einlauflineale 4a, 4b seitlich geführt.

Figur 2 zeigt einen Teil einer Schleißleiste 5 eines Einlauflineals 4a oder 4b einer bekannten Vorrichtung 1 zur seitlichen Führung eines über einen Rollgang laufenden Metallbandes aus Figur 1. Mittels der Führungsebene 6 wird ein Metallband geführt. Dabei wird die Schleißleiste verschlissen und muss ausgetauscht werden.

Figur 3 zeigt einen Ausschnitt einer erfindungsgemäßen Vorrichtung zur seitlichen Führung eines über einen Rollgang laufenden Metallbandes. Gezeigt ist von der Vorrichtung ein Grundkörpermodul 7 bestehend aus Stützkörper 8, tragend einen Verschleißplatte 9 mit Führungsebene 10. Dargestellt sind auch Rollgangsrollen 11a, 11 b, 11c, 11d. Es ist auch dargestellt ein Schleißkörper 12, dessen Schleißfläche in der Darstellung in einer Ebene mit der Führungsebene 10 liegt. Der Schleißkörper 12 ist eine runde Scheibe, deren Grundfläche die Schleißfläche des Schleißkörpers bildet. Er ist um eine Drehachse senkrecht zur Führungsebene verdrehbar, was nicht extra dargestellt ist. Die Drehachse liegt im Mittelpunkt der runden Scheibe. Die Drehachse ist über der Mitte zwischen den Drehachsen der Rollgangsrollen angeordnet, was nicht extra dargestellt ist. Der Schleißkörper 12 ist in einer weitgehend runden Ausnehmung der Verschleißplatte 9 angeordnet - da die Verschleißplatte 9 den Schleißkörper 12 nicht völlig umspannt, ist die Ausnehmung nicht ganz rund; der den Schleißkörper 12 umfassende Teil ist jedoch Teil eines Kreises.
Zu sehen sind auch Anphasungen zwischen Grundfläche und Seitenfläche der runden Scheiben der Schleißkörper 12, die im Vergleich zu Schleißkörpern ohne Anphasungen zur Vermeidung der Gefahr eines Spießens des Metallbandes am Rand zwischen Seitenfläche und Grundfläche dienen.

Figur 4 zeigt eine Vorrichtung wie in Figur 3 aufgeschnitten. Zu sehen ist das Grundkörpermodul 7 bestehend aus Stützkörper 8 und die geschnittene Verschleißplatte 9 mit Führungsebene 10. Der Schleißkörper 12 ist auf einer Verstellvorrichtung, hier einem Drehverstellmodul 13 befestigt, welches in dem Grundkörpermodul 7 befestigt ist. Mittels des Drehverstellmoduls 13 kann der Schleißkörper 12 um die oben angesprochene Drehachse verdreht werden. Außerdem kann er mittels des Drehverstellmoduls 13 bezüglich des Abstandes seiner Schleißfläche von der Führungsebene 10 des Grundkörpermoduls 7 verstellt werden, indem er aus der Führungsebene heraus verfahren werden kann, was nicht extra dargestellt ist.

Figur 5 zeigt in weitgehend runden Ausnehmungen 14eines Grundkörpermoduls angeordnete Schleißkörper 15a, 15b, 15c, 15d. Rollgangsrollen 16a, 16b,16c sind ebenso dargestellt. Die Schleißkörper 15a, 15b, 15c, 15d sind runde Scheiben, deren Grundflächen die Schleißflächen 17a, 17b, 17c, 17d der Schleißkörper 15a, 15b, 15c, 15d bilden. Die Schleißkörper 15a, 15b, 15c, 15d sind um eine Drehachse senkrecht zur Führungsebene verdrehbar, was nicht extra dargestellt ist. Die Drehachse liegt im Mittelpunkt der runden Scheiben. Die Drehachse ist über der Mitte zwischen den Drehachsen der Rollgangsrollen 16a, 16b,16c angeordnet, was nicht extra dargestellt ist. Das Metallband 18 - hier ein Stahlband - wird durch die Führungsebene 19 und die Schleißkörper 15a, 15b, 15c, 15d, deren Schleißflächen 17a, 17b, 17c, 17d in der Führungsebene 19 liegen, geführt. Dargestellt sind für den Schleißkörper 15b auch mehrere Schleißspuren 20a, 20b, 20c, die ein Metallband bereits in den Schleißkörper 15b - nach mehrfachem Verdrehen - eingefressen hat.

Figur 6 zeigt eine Ansicht entlang des Schnittes B-B aus Figur 5 in Richtung Schleißkörper 15c, wobei die Führungsebene 19 nicht extra dargestellt ist.

Figur 7 zeigt eine zu Figur 5 weitgehend analoge Vorrichtung mit Schieißkörpern 21 a, 21 b, 21 c, 21d. Es sind Führungsrollen 22a, 22b, 22c, 22d vorhanden, welche zumindest in eine Parkposition und eine Führungsposition einstellbar ist. Dargestellt sind sie in Figur 7 in Parkposition. Das Metallband 23 - hier ein Stahlband - wird durch die Führungsebene 24 und Schleißkörper 21 a, 21 b, 21 c, 21 d, deren Schleißflächen in der Führungsebene 24 liegen, geführt.

Figur 8 zeigt eine Ansicht entlang des Schnittes A-A aus Figur 7 in Richtung Schleißkörper 21 c, wobei die Führungsebene 24 nicht extra dargestellt ist.

Figur 9 zeigt eine zu Figur 7 weitgehend analoge Ansicht, in der auf Bezugszeichen für in zu Figur 7 beschriebene Teile zur besseren Übersichtlichkeit verzichtet wurde. Dargestellt sind die Führungsrollen 22a, 22b, 22c, 22d aus Figur 7 in Führungsposition. Das Metallband 23 wird durch die Führungsrollen 22a, 22b, 22c, 22d geführt.

Figur 10 zeigt eine Ansicht entlang des Schnittes C-C aus Figur 9 in Richtung Führungsrolle 22c, wobei die Führungsebene nicht extra dargestellt ist.

Die Rollenflächen der Führungsrollen 22a, 22b, 22c, 22d in den Figuren 7 bis 10 ragen sowohl in der Parkposition als auch in der Führungsposition von der Schleißfläche in Richtung Metallband gesehen teilweise aus der Schleißfläche hervor. Sie sind durch eine Öffnung der Schleißfläche des jeweiligen Schleißkörpers 21 a, 21 b, 21 c, 21 d geführt und ragen aus dieser Schleißfläche hervor.
Durch Verdrehen der Schleißkörper 21 a, 21 b, 21 c, 21 d wird die Position der Öffnungen der Schleißflächen zwischen Figur 7 und Figur 9 geändert. Die aus diesen Öffnungen hervorragenden Führungsrollen 21 a, 21 b, 21 c, 21 d werden entsprechend umpositioniert und ragen auch nach dem Verdrehen der Schleißkörper 21 a, 21 b, 21 c, 21 d aus diesen Öffnungen heraus. Entsprechend werden sie in die Führungsposition eingestellt.
Dabei liegt die Drehachse der Führungsrollen im Wesentlichen senkrecht zur Laufrichtung des Metallbandes.

Die Führungsrollen 22a, 22b, 22c, 22d können beispielsweise jeweils an Drehverstellmodulen - wie in Figur 4 mit dem Bezugszeichen 13 versehen - befestigt und durch sie dreh- und verstellbar sein.
Sie könnten auch an den Schieißkörpern befestigt sein.

Figur 11 zeigt eine zu Figur 6 weitgehend analoge Figur. Zusätzlich zu Figur 6 ist auch ein Teil der Führungsebene mit dem Bezugszeichen 25 dargestellt. Geschlossen umrandet ist der Schleißkörper 15c in einer Position dargestellt, in der seine Schleißfläche 17c in einer Ebene mit der Führungsebene 25 liegt. Strichliert umrandet ist er in einer Position dargestellt, in der der Abstand seiner Schleißfläche von der Führungsebene verstellt, hier vergrößert, wurde, indem er aus der Führungsebene durch eine Bewegung senkrecht zur Führungsebene hinausgeschoben wird - mittels einer nicht im Detail dargestellten Verstellvorrichtung.

Figur 12 zeigt eine zu Figur 6 weitgehend analoge Figur. Zusätzlich zu Figur 6 ist - wie in Figur 11 - ein Teil der Führungsebene mit dem Bezugszeichen 26 dargestellt. Geschlossen umrandet ist der Schleißkörper 15c in einer Position dargestellt, in der seine Schleißfläche 17c in einer Ebene mit der Führungsebene 26 liegt. Strichliert umrandet ist er in einer Position dargestellt, in der er um eine - zur besseren Übersichtlichkeit nicht extra dargestellte - Schwenkachse teilweise aus der Führungsebene 26 heraus verschwenkt wurde, wobei er dann oberhalb des Metallbandes 18 aus der Führungsebene 26 herausragt.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Liste der Bezugszeichen

- 1: Vorrichtung zur seitlichen Führung eines über einen Rollgang laufenden Metallbandes 2
- 2: Metallband
- 3: Treiber
- 4a, 4b: Einlauflineale
- 5: Schleißleiste
- 6: Führungsebene
- 7: Grundkörpermodul
- 8: Stützkörper
- 9: Verschleißplatte
- 10: Führungsebene
- 11a, 11b, 11c, 11d: Rollgangsrollen
- 12: Schleißkörper
- 13: Drehverstellmodul
- 14: Grundkörpermodul
- 15a,15b,15c,15d: Schleißkörper
- 16a,16b,16c: Rollgangsrollen
- 17a,17b,17c,17d: Schleißflächen
- 18: Metallband
- 19: Führungsebene
- 20a,20b,20c: Schleißspur
- 21 a,21 b,21 c,21 d: Schleißkörper
- 22a,22b,22c,22d: Führungsrollen
- 23: Metallband
- 24: Führungsebene
- 25: Führungsebene
- 26: Führungsebene

### Liste der Anführungen

Patentliteratur
DE1427923
DE69408332T2

## Patentansprüche

1. Vorrichtung zur seitlichen Führung eines über eine Metallband-Fördervorrichtung laufenden Metallbandes umfassend
zumindest ein Grundkörpermodul (7) mit Führungsebene (10)
sowie
zumindest einen Schleißkörper (12) mit Schleißfläche,
**dadurch gekennzeichnet, dass**
zumindest ein Schleißkörper (12) um eine in einem Winkel zwischen 60° und 90°, bevorzugt im Wesentlichen senkrecht, zur Führungsebene (10) stehende Drehachse verdrehbar ist

2. Vorrichtung nach Anspruch 1, **dadurch gekennzeichnet, dass** der Schleißkörper (12) bezüglich seiner Drehachse drehsymmetrisch, besonders bevorzugt rotationssymmetrisch, ist.

3. Vorrichtung nach Anspruch 1 oder 2, **dadurch gekennzeichnet, dass** zumindest ein Schleißkörper (12) in einer Ausnehmung des zumindest einen Grundkörpermodules (7) anordenbar ist.

4. Vorrichtung nach Anspruch 3, **dadurch gekennzeichnet, dass** die Ausnehmung rund ist.

5. Vorrichtung nach einem der Ansprüche 1 bis 4, **dadurch gekennzeichnet, dass** sie zumindest einen Schleißkörper (12) umfasst, der bezüglich des Abstandes seiner Schleißfläche von der Führungsebene (10) des Grundkörpermoduls (7) verstellbar ist.

6. Vorrichtung nach Anspruch 5, **dadurch gekennzeichnet, dass** zumindest ein Schleißkörper (12) unabhängig von anderen Schleißkörpern bezüglich des Abstandes seiner Schleißfläche von der Führungsebene (10) des Grundkörpermoduls (7) verstellbar ist.

7. Vorrichtung nach einem der Ansprüche 1 bis 6, **dadurch gekennzeichnet, dass** zumindest ein Schleißkörper (21 a,21 b,21 c,21 d) zumindest eine Führungsrolle (22a,22b,22c,22d) aufweist, die zumindest in
- eine Parkposition
und
- eine Führungsposition
einstellbar ist.

8. Vorrichtung nach Anspruch 7, **dadurch gekennzeichnet, dass** in der Führungsposition die Rollenfläche der Führungsrolle (22a,22b,22c,22d) durch eine Öffnung der Schleißfläche eines Schleißkörpers (21 a,21 b,21 c,21 d) geführt ist und zumindest teilweise aus dieser Schleißfläche hervorragt.

9. Vorrichtung nach einem der Ansprüche 1 bis 8, **dadurch gekennzeichnet, dass** zumindest ein Schleißkörper (15c) um eine Schwenkachse verschwenkbar ist.

10. Verfahren zur seitlichen Führung eines über eine Metallband-Fördervorrichtung laufenden Metallbandes mittels einer Vorrichtung zur seitlichen Führung des Metallbandes umfassend zumindest ein Grundkörpermodul (7) mit Führungsebene (10) sowie zumindest einen Schleißkörper (12) mit Schleißfläche,
sowie gegebenenfalls zumindest eine Führungsrolle,
**dadurch gekennzeichnet, dass**
nach einer ersten Seitenführungsphase an zumindest einer Seite des Metallbandes mittels Grundkörpermodul (7), und gegebenenfalls zumindest einem Schleißkörper (12), in einer darauffolgenden zweiten Seitenführungsphase die seitliche Führung auf zumindest einer Seite des Metallbandes
auf eine der folgenden Arten erfolgt:
- nur mittels Schleißkörpern,
- nur mittels Führungsrollen,
- mittels Schieißkörpern und Führungsrollen.

11. Verfahren nach Anspruch 10, **dadurch gekennzeichnet, dass** nach der ersten Seitenführungsphase zumindest ein Schleißkörper (12) und/oder das zumindest eine Grundkörpermodul (7) in eine Position verstellt wird, in der die Schleißfläche des Schleißkörpers (12) außerhalb der Führungsebene (10) liegt.

12. Verfahren nach Anspruch 10 oder 11, **dadurch gekennzeichnet, dass** während der zweiten Seitenführungsphase die seitliche Führung auf zumindest einer Seite des Metallbandes mittels mehrerer Schleißkörper erfolgt, wobei während der zweiten Seitenführungsphase zumindest ein Schleißkörper unter Verlust des Kontaktes seiner Schleißfläche mit dem Metallband vom Metallband weg verstellt wird,
dann dieser Schleißkörper um eine senkrecht auf seiner Schleißfläche stehende Drehachse gedreht wird,
und dann dieser Schleißkörper wieder unter Aufbau von Kontakt seiner Schleißfläche mit dem Metallband zum Metallband hin verstellt wird.

13. Verfahren nach einem der Ansprüche 10 bis 12, **dadurch gekennzeichnet, dass** zumindest ein Schleißkörper (15c) um eine Schwenkachse verschwenkt wird.
